# FASCICULE DE BREVET EUROPEEN

(11) **EP 3 007 903 B1**
(45) Date de publication et mention de la délivrance du brevet: **20.05.2020**
(21) Numéro de dépôt: 14733373.6
(22) Date de dépôt: 10.06.2014
(51) Int. Cl.: B42D 25/346, B42D 25/355, B42D 25/328

(54) **STRUCTURE DE SECURITE A ELEMENT OPTIQUE DIFFRACTIF**
SICHERHEITSSTRUKTUR MIT EINEM DIFFRAKTIVEN OPTISCHEN ELEMENT
SECURITY STRUCTURE HAVING A DIFFRACTIVE OPTICAL ELEMENT

(30) Priorité: 10.06.2013 FR 1355344
(43) Date de publication de la demande: 20.04.2016
(73) Titulaire: Oberthur Fiduciaire SAS, 75008 Paris (FR)
(72) Inventeur: SARRAZIN, Pierre, F-38620 Saint Geoire en Valdaine (FR)
(74) Mandataire: Nony
(86) Numéro de dépôt international: PCT/IB2014/062097
(87) Numéro de publication internationale: WO 2014/199296

(56) Documents cités:
- WO-A1-2006/021102
- WO-A1-2008/031170
- WO-A1-2008/043139
- DE-A1-102010 015 302
- US-A- 4 171 864

## Description

La présente invention concerne les structures de sécurité et les articles, notamment documents, sécurisés comportant de telles structures.

### Arrière-plan

L'utilisation d'éléments optiques diffractifs (DOEs) en tant qu'éléments de sécurité pour produire un motif d'interférences à partir d'une source lumineuse est connue. Ces éléments peuvent être réalisés en vue d'être éclairés par une lumière monochromatique ou polychromatique, afin de générer le motif d'interférences par diffraction et transmission à travers l'élément vers un plan de visualisation. Selon les cas, ce plan de visualisation peut être virtuel et situé entre l'élément et la source lumineuse ou être matérialisé par une surface réelle située en arrière de l'élément par rapport à la source.

La demande internationale WO 01/00418 décrit un élément optique diffractif réalisé directement sur un document par ablation laser.

La demande de brevet australien AU 2013100172 décrit un document de sécurité comportant une multitude d'ouvertures réalisée par ablation laser générant un élément optique diffractif et une couche réflective présentant à sa surface des séries de rainures et une couche de cristal liquide.

La demande internationale WO 99/37488 décrit des documents de sécurité à base de matière plastique dans lesquels l'élément optique diffractif est positionné sur ou dans une fenêtre transparente ou semi-transparente, de façon à être visualisé en utilisant une source lumineuse polychromatique collimatée grâce à la présence d'une autre fenêtre située, sur le même document, à distance de l'élément.

La demande internationale WO 2007/079549 décrit l'utilisation et la visualisation d'éléments optiques diffractifs sur des documents de sécurité. Les éléments sont réalisés de façon à enregistrer des données individuelles, notamment des données présentes par ailleurs sur le document, telles qu'un portrait ou un état civil dans le cas d'une pièce d'identité.

La demande internationale WO 2008/031170 décrit la réalisation et l'utilisation de documents de sécurité comportant au moins un élément optique diffractif et une structure optique à lentilles ou un autre élément de sécurité ayant une structure en relief réalisée par embossage. Cette demande décrit également l'utilisation et la visualisation d'éléments optiques diffractifs binaires ou à plusieurs niveaux de phase.

La demande de brevet australien AU 2011101567 décrit l'utilisation et la visualisation d'éléments optiques diffractifs sensibles à au moins trois longueurs d'ondes différentes sur des documents de sécurité. Les éléments optiques diffractifs sont enregistrés avec trois longueurs différentes et le motif d'interférences est restitué par éclairage aux longueurs d'ondes adéquates.

Il existe un besoin pour pouvoir utiliser des éléments optiques diffractifs avec différents types de substrats sans nécessiter au moment de la fabrication de l'élément la présence de la totalité du document.

Il existe également un besoin pour perfectionner encore les structures de sécurité et les articles sécurisés intégrant de telles structures, notamment afin de rendre plus difficile la contrefaçon.

L'invention vise à répondre à tout ou partie de ces besoins.

### Résumé

L'invention a pour objet, selon un premier de ses aspects, une structure de sécurité, selon la revendication 1, comportant:
- au moins une microzone non opaque de section inférieure ou égale à 1000000 µm²,
- au moins un élément optique diffractif générant au moins un motif d'interférences dans un plan de visualisation éloigné de l'élément optique diffractif, superposé au moins partiellement à la microzone non opaque.

### Microzone non opaque

Par « microzone non opaque », on désigne une zone suffisamment perméable à la lumière pour permettre la visualisation du motif d'interférences grâce à la lumière traversant cette zone, présentant une section transversale de surface inférieure ou égale à 1000000 µm², mieux inférieure ou égale à 200000 µm², encore mieux comprise entre 10 µm² et 200000 µm², en encore mieux comprise entre 5000 µm² et 200000 µm². De préférence, la microzone non opaque présente une section transversale suffisante pour observer le DOE en lumière transmise et suffisament réduite pour ne pas être sensiblement visible en réflexion. Une microzone non opaque est ainsi d'étendue limitée, étant délimitée par un pourtour opaque. La microzone non opaque peut être translucide, notamment diffuser une partie de la lumière la traversant ou transparente, ne diffusant pas la lumière la traversant. De préférence, la microzone non opaque est transparente.

Par « un pourtour opaque », il faut comprendre de densité optique supérieure du pourtour ou égale à 1, mieux 1,5.

Une microzone non opaque présente l'avantage de n'être facilement détectable que sous certaines conditions d'observation, et n'est ainsi pas aisément visible à l'œil nu si ces conditions d'observation ne sont pas respectées. Ainsi, l'utilisation d'une microzone non opaque permet de dissimuler plus facilement l'élément optique diffractif et rend la contrefaçon plus difficile à réaliser.

La microzone non opaque peut être de section circulaire ou non circulaire, notamment polygonale, en particulier polygonale régulière ou non régulière, ou oblongue, notamment elliptique.

La microzone non opaque peut être réalisée dans une couche d'un matériau fibreux ou non qui s'étend tout autour de la microzone non opaque.

La microzone non opaque peut être une microperforation d'une couche d'un matériau sensiblement opaque rempli au moins partiellement, de préférence entièrement, par un matériau transparent comportant notamment un matériau adhésif protecteur. Le matériau transparent, en pénétrant dans la microperforation, permet de solidariser la couche de matériau sensiblement opaque et la couche portant l'élément optique diffractif. Le fait que la microperforation soit au moins partiellement remplie permet de la protéger de l'environnement extérieur, notamment des salissures.

Par exemple, la ou chaque microzone non opaque peut être définie par une absence de matière au sein d'une couche d'un matériau sensiblement opaque, notamment être définie par une microperforation à travers ce matériau opaque lorsque celui-ci est, par exemple, un substrat fibreux, ou être définie par une démétallisation lorsque le matériau opaque est métallique.

En présence de microperforations, celles-ci sont, de préférence, réalisées à l'aide d'un laser. En variante, les microperforations sont réalisées à l'aide de micro-aiguilles ou par jet d'eau.

Lorsque la microzone non opaque est constituée par une microperforation, l'axe de cette microperforation est de préférence orienté sensiblement normalement à la surface de la couche à travers laquelle est réalisée la microperforation. L'axe peut, en variante, former un angle avec la normale à la surface de la couche qui est traversée par la microperforation.

La microzone non opaque peut être, lorsqu'elle est définie par une microperforation, de section transversale constante ou non sur l'épaisseur de la couche traversée par la microperforation.

La microzone non opaque peut encore être délimitée par une impression d'une encre opaque, notamment une impression d'un film transparent en matière plastique, par exemple le même film que celui sur lequel est réalisé l'élément optique diffractif.

Une même couche de la structure selon l'invention peut présenter une pluralité de microzones non opaques se superposant chacune au moins partiellement au même élément optique diffractif.

La ou les microzones non opaques peuvent former chacune un motif qui se retrouve dans au moins une partie du motif d'interférences généré par l'élément optique diffractif.

Par exemple, la microzone non opaque présente un contour qui se retrouve dans le motif d'interférences, par exemple une même forme géométrique.

Plusieurs microzones non opaques peuvent définir ensemble un motif qui se retrouve dans au moins une partie du motif d'interférences, par exemple l'image d'un même personnage, lieu, monument ou objet, ou un même texte, par exemple la valeur d'une coupure ou le nom d'une banque. Le motif facilite l'authentification par l'observateur par comparaison dudit motif au motif d'interférence. Cet agencement augmente la sécurité du document du fait que la contrefaçon nécessite la reproduction du motif à la fois dans les microzones et dans le motif d'interférence de la structure de sécurité.

Dans le cas d'une microzone non opaque formée par une microperforation, l'épaisseur de la couche traversée par la microperforation peut être comprise entre 10 et 1000000 µm.

Le nombre de microzones non opaques est, de préférence, comprise entre 1 et 1500 microzones non opaques par cm², de préférence entre 10 et 500 par cm², encore de préférence entre 10 et 300 par cm².

### Elément optique diffractif

L'élément optique diffractif qui génère le motif d'interférences dans un plan de visualisation éloigné de l'élément optique diffractif est de préférence de type numérique. Sa fabrication se fonde alors, comme décrit dans WO 2008/031170, sur un matriçage effectué en fonction de données complexes qui sont reconstruites dans le plan de visualisation pour former un motif d'interférences en deux dimensions. Ainsi, quand l'élément optique diffractif est éclairé par une source lumineuse collimatée, il génère un motif d'interférences produisant une image dans ce plan de visualisation, qui est visible sur une surface positionnée dans ce plan, ou visible en transmission à partir de ce plan.

La transformation mathématique entre l'élément et le plan de visualisation peut s'apparenter à une transformée de Fourier rapide (FFT). Ainsi, les données complexes, comportant des informations de phase et d'amplitude, doivent être encodées physiquement dans la microstructure de l'élément. Le relief à donner à la microstructure peut se calculer en réalisant la transformée FFT inverse du motif désiré dans le plan de visualisation.

Les éléments optiques diffractifs sont parfois qualifiés d'hologrammes générés par ordinateur, et diffèrent des autres types d'hologrammes tels que les hologrammes arc-en-ciel, de Fresnel ou de réflexion volumique.

De préférence, l'élément optique diffractif est une structure embossée.

De préférence, le motif d'interférences généré par l'élément optique diffractif se retrouve au moins en partie, mieux en totalité, sur la structure de sécurité, ou sur l'article, notamment le document l'incorporant, notamment sous forme d'une impression et/ou d'un élément de sécurité, notamment un filigrane, et/ou d'un motif généré par des microperforations ou une métallisation ou démétallisation. Dans le cas des microperforations, l'une de ces dernières peut définir la microzone non opaque.

Par exemple, l'élément optique diffractif génère l'image d'un personnage et un filigrane reproduisant le même personnage est présent sur un substrat fibreux sur lequel est réalisée une microperforation définissant la microzone non opaque.

La microzone non opaque peut aussi appartenir à un élément de sécurité qui reproduit tout ou partie du motif d'interférences. Par exemple, la microzone non opaque est formée par démétallisation d'un fil de sécurité métallisé et l'image d'un personnage produite par le motif d'interférences se retrouve sur le fil, étant formée par démétallisation sur celui-ci, avec ou sans superposition avec l'élément optique diffractif.

De préférence, l'élément optique diffractif est plus petit, notamment dans toutes les directions de son plan, que la microzone non opaque. En variante, l'élément optique diffractif peut être plus grand dans au moins une direction de son plan que la microzone non opaque.

L'élément optique diffractif est de préférence formé sur un film thermoplastique, de préférence transparent, ayant une épaisseur inférieure ou égale à 50 µm, notamment par embossage de ce dernier. Ce film thermoplastique peut être laminé au moins partiellement avec la couche portant la microzone non opaque ou à travers laquelle est réalisée la microzone non opaque. En variante, le film thermoplastique comportant l'élément optique diffractif est fixé à la couche portant la microzone non opaque par une structure adhésive, de préférence protectrice également, comportant un matériau adhésif. Comme décrit précédemment, la structure adhésive peut être introduite à l'état liquide entre le film thermoplastique et la couche portant la microzone non opaque par l'intermédiaire d'au moins une microperforation notamment formant au moins une microzone non opaque.

La présence du film thermoplastique permet de former l'élément optique diffractif indépendamment du reste de l'article sécurisé, donc de faciliter sa fabrication.

Le film thermoplastique peut être laminé ou collé avec un élément de sécurité, notamment un fil ou foil de sécurité, présentant au moins une zone transparente, notamment la microzone non opaque, se superposant au moins partiellement avec l'élément optique diffractif. Cet élément de sécurité peut présenter un motif de sécurisation, notamment sous forme d'impression, de microperforations ou d'une métallisation ou démétallisation. Comme indiqué ci-dessus, ce motif peut correspondre au moins partiellement au motif d'interférences produit par l'élément optique diffractif.

L'élément optique diffractif peut être enregistré sur le film thermoplastique par un procédé dit de rouleau à rouleau (« roll to roll »).

L'élément optique diffractif peut être visualisé sous lumière polychromatique ou monochromatique.

L'élément optique diffractif peut être associé à un filtre optique, interférentiel, irisé ou absorbant, placé sur le trajet de la lumière atteignant ou quittant l'élément optique diffractif. Ce filtre peut appartenir à la structure de sécurité ou à l'article et constituer ainsi un élément de sécurité supplémentaire en tant que tel.

### Structure de sécurité

La structure de sécurité peut se présenter sous la forme d'un élément qui est intégré dans un substrat fibreux lors de la fabrication de celui-ci ou qui est rapporté à sa surface.

La structure de sécurité peut se présenter sous la forme de patch, de fil de sécurité, de foil ou de film.

La structure de sécurité peut être exposée à l'environnement extérieur sur ses deux faces opposées ou l'être sur seulement l'une d'entre elles ou être recouverte sur ses deux faces par une ou plusieurs couches non complètement opaques, par exemple un film de protection ou un vernis.

La structure de sécurité peut être d'une seule pièce au moment de son intégration dans ou sur le reste de l'article, notamment du document, ou être composée de plusieurs sous-éléments qui sont assemblés par l'intermédiaire du reste de l'article, notamment du document, par exemple étant rapportés sur des faces différentes d'un substrat du document. Ces sous-éléments peuvent venir en contact ou non les uns avec les autres. Par exemple, un premier sous-élément peut porter l'élément optique diffractif et deuxième sous-élément peut porter la microzone non opaque associée, et les deux peuvent être séparés par au moins une couche de substrat du document ou être assemblés directement l'un avec l'autre.

De préférence, la structure de sécurité comporte une structure adhésive protectrice ou une structure adhésive associée à une structure protectrice disposée entre le premier sous-élément portant l'élément optique diffractif, notamment l'élément optique diffractif et le deuxième sous-élément portant la microzone non opaque.

On entend par « structure adhésive protectrice ou structure protectrice », une couche ou une pluralité de couches destinée à protéger mécaniquement et/ou optiquement, l'élément optique diffractif notamment lorsque l'élément optique diffractif est une structure embossée.

La structure adhésive protectrice comporte, de préférence, une couche d'un mélange d'un matériau HRI (high refractive index) et d'un matériau adhésif qui est disposé sur l'élément optique diffractif.

En variante, le premier sous-élément comporte une couche d'un matériau HRI, de préférence déposée par vaporisation sous vide sur l'élément optique diffractif, sur laquelle est, de préférence, disposée une couche d'un matériau adhésif, la couche de matériau adhésif étant, de préférence, disposée entre la couche d'un matériau HRI et le deuxième sous-élément portant la microzone non opaque. La superposition de la couche de matériau HRI et de la couche de matériau adhésif forme la structure adhésive protectrice. La couche adhésive permet de protéger mécaniquement l'élément optique diffractif

Le matériau HRI permet de protéger l'élément optique diffractif d'une atténuation ou d'une annulation de son effet optique qui pourrait résulter de la présence du matériau adhésif.

En variante encore, la structure protectrice associée à la structure adhésive comporte un mélange d'un matériau HRI (high refractive index) et d'un liant, qui est disposé sur l'élément optique diffractif, la structure adhésive étant, de préférence, disposée sur la structure protectrice, notamment entre le deuxième sous-élément portant la microzone non opaque et la structure protectrice.

En variante encore, le premier sous-élément comporte une couche d'un matériau HRI disposée, notamment déposée par vaporisation sous vide, sur la structure optique diffractive, sur laquelle est disposée une couche comportant un liant, la superposition de la couche de matériau HRI et de la couche comportant un liant formant la structure protectrice associée à la structure adhésive. La structure adhésive est, de préférence, disposé sur la structure protectrice, notamment entre la structure protectrice et le deuxième sous-élément portant la microzone non opaque.

De préférence, le liant est sécurisé par exemple par la présence d'un marqueur spécifique ou d'un composé luminescent. La couche de matériau HRI permet de protéger optiquement l'élément optique diffractif et la couche de liant permet de protéger mécaniquement l'élément optique diffractif.

Le matériau HRI permet de protéger l'élément optique diffractif d'une atténuation ou d'une annulation de son effet optique qui pourrait résulter de la présence du matériau adhésif et/ou de la couche comportant un liant.

Par « un matériau HRI », on comprend un matériau ayant un indice de réfraction élevée, de préférence supérieur ou égal à 1,7. De préférence, la matériau HRI est choisi parmi le sulfure de zinc (ZnS), l'oxyde de zinc (ZnO), l'oxyde de zirconium (ZrO₂), le dioxyde de titane (TiO₂), le carbone (C), l'oxyde d'indium (In₂O₃), l'oxyde d'indium-étain (ITO), le pentoxyde de tantale (Ta₂O₅), l'oxyde de cerium (CeO₂), l'oxyde d'itrium (Y₂O₃), l'oxyde d'europium (Eu₂O₃), les oxydes ferreux, le nitrure d'hafnium (HfN), le carbone d'hafnium (HfC), l'oxyde d'hafnium (HfO₂), l'oxyde de lanthane (La₂O₃), l'oxyde de magnésium (MgO), l'oxyde de neodyme (Nd₂O3), l'oxyde de praseodyme (Pr₆O₁₁), l'oxyde de samarium (Sm₂O₃), le trioxyde d'antimoine (Sb₂O₃), le carbone de silicium (SiC), le nitrure de silicium (SizNu), le monoxyde de silicium (SiO), le trioxyde de sélénium (Se₂O₃), l'oxyde d'étain (SnO₂), le trioxyde de tungstène (WO₃), leurs combinaisons et similaires.

La structure adhésive protectrice ou la structure adhésive associée à une structure protectrice peut être introduite via une ou plusieurs microperforations du deuxième sous-élément, notamment au moins une microperforation définissant une microzone non opaque. La structure adhésive protectrice ou la structure adhésive associée à une structure protectrice peut remplir partiellement, de préférence totalement, la ou les microperforations.

En variante, l'élément optique diffractif est disposé d'un premier côté du premier sous-élément, le deuxième côté du sous-élément ne présentant pas d'élément optique diffractif et la structure adhésive étant disposée entre le deuxième sous-élément et le deuxième côté du premier sous-élément. La structure adhésive n'est donc pas en contact avec l'élément optique diffractif.

La structure de sécurité peut comporter une pluralité desdits éléments optiques diffractifs, générant chacun un motif d'interférences dans un plan de visualisation éloigné de l'élément optique diffractif.

Ces éléments optiques diffractifs peuvent générer des motifs d'interférences différents ou identiques, se complétant ou non.

De préférence, la structure adhésive protectrice ou la structure protectrice est appliquée sur tous les éléments optiques diffractifs.

La structure de sécurité peut comporter une pluralité de microzones non opaques se superposant chacune au moins partiellement à au moins un élément optique diffractif respectif.

De préférence, une pluralité de microzones non opaques se superpose à un même élément optique diffractif.

La ou les microzones non opaques peuvent définir visuellement un motif qui se retrouve au moins partiellement dans le motif d'interférences généré par au moins un élément optique diffractif. Par exemple, plusieurs microzones non opaques sont disposées selon un agencement qui reproduit un ou plusieurs caractères alphanumériques, et le motif d'interférences produit une image de ces mêmes caractères alphanumériques dans le plan de visualisation. Le motif facilite l'authentification par comparaison du motif au motif de l'interférence. Cet agencement augmente encore la difficulté pour le contrefacteur potentiel qui devrait reproduire le motif à la fois dans les microzones et dans le motif d'interférence de la structure de sécurité.

La structure de sécurité peut comporter au moins un filtre absorbant ou interférentiel, notamment un filtre coloré, se superposant au moins partiellement à la microzone non opaque.

La structure de sécurité peut comporter au moins deux microzones non opaques formées chacune par une microperforation d'axe formant un angle avec la normale avec la surface de la structure de sécurité, les angles étant différents. Au moins deux éléments optiques diffractifs peuvent se superposer chacun au moins partiellement à une microzone non opaque respective. Cette disposition permet, en orientant différemment le faisceau de lumière, de pouvoir visualiser l'un ou l'autre des motifs d'interférences produits et de pouvoir créer par exemple une animation en observant alternativement les deux motifs d'interférences.

### Article, notamment document, sécurisé

L'invention a également pour objet un article, selon la revendication 13, notamment document, sécurisé comportant une structure de sécurité selon l'invention.

Le document sécurisé peut comporter un substrat, notamment fibreux présentant au moins une fenêtre, la fenêtre étant au moins partiellement superposée à la fois à l'élément optique diffractif et à la microzone non opaque. La structure de sécurité peut être rapportée sur ce substrat ou intégrée à celui-ci.

L'article sécurisé peut présenter au moins une deuxième microzone non opaque, au moins partiellement superposée à la fois à l'élément optique diffractif et à la première microzone non opaque. La ou chaque microzone non opaque peut être définie par absence de matière, notamment par une microperforation. Les microperforations peuvent être réalisées chacune dans un jet fibreux. L'observation se fait à travers les deux microzones non opaques.

L'article sécurisé peut comporter un substrat, notamment fibreux, comportant une microperforation définissant la microzone non opaque, et l'élément optique diffractif peut être présent sur un élément de sécurité rapporté sur ledit substrat ou intégré à celui-ci. Dans ce cas, la structure de sécurité est constituée de l'élément de sécurité et du substrat.

L'article sécurisé peut comporter un élément de sécurité présentant au moins une microzone non opaque se superposant à l'élément optique diffractif. Ce dernier peut être formé sur un film thermoplastique, qui est assemblé, par exemple par lamination, avec l'élément de sécurité, alors que celui-ci est déjà en place ou non sur le document.

L'article sécurisé peut être un passeport, une carte d'identité, une carte d'accès, un permis de conduire, une carte à jouer ou à collectionner interactive, un moyen de paiement, notamment une carte de paiement, un billet de banque, un timbre fiscal, une vignette, un bon d'achat ou un coupon, une carte de transport, de fidélité, de prestation ou d'abonnement, un jeton ou une plaque de casino.

L'article sécurisé présente de préférence au moins un élément de sécurité ou motif identique ou similaire au moins partiellement au motif d'interférences.

Par « similaire », on comprend que les deux motifs peuvent être identiques à une transformation près, notamment à une homothétie près, avoir la même forme, présenter la même information notamment en caractères alphanumériques, la typographie pouvant être différente. Les deux motifs comportent, par exemple, les mêmes informations écrites, notamment sur l'état civil, la devise d'une coupure, le nom d'un lieu, une date, ou les mêmes informations visuelles, notamment une photographie ou un dessin.

### Procédé d'authentification

L'invention a encore pour objet un procédé d'authentification, selon la revendication 14, d'une structure de sécurité ou d'un article, notamment document, sécurisé selon l'invention, comportant les étapes consistant à :
- éclairer l'élément optique diffractif avec une source de lumière,
- vérifier, notamment au travers de la microzone non opaque, la présence d'un motif d'interférence dans un plan de visualisation éloigné de l'élément optique diffractif.

La lumière est de préférence collimatée.

De préférence, lors de l'éclairage de l'élément optique diffractif, la lumière traverse la microzone non opaque avant de rencontrer l'élément optique diffractif et de générer un motif d'interférence.

La source de lumière peut être polychromatique, le plan de visualisation étant virtuel et positionné entre la source de lumière et la structure de sécurité. La lumière polychromatique peut être une lumière blanche. Le motif d'interférences est observé au travers de la microzone non opaque qui sert de viseur.

Le procédé peut comporter l'étape consistant à disposer au moins un filtre, par exemple coloré ou interférentiel, entre le faisceau de lumière et la structure de sécurité, ou entre le plan de visualisation et l'observateur.

La présence du filtre permet de sélectionner une seule longueur d'onde et de voir plus facilement un élément caché ou difficilement visible sans le filtre, notamment dans le cas d'un motif complexe multiton constitué d'une superposition de motifs simples de couleurs différentes.

En variante, la source de lumière peut être monochromatique, étant notamment une lumière cohérente et/ou collimatée, le plan de visualisation étant réel et positionné après la structure de sécurité par rapport à la source de lumière.

La vérification de la présence d'un motif d'interférence peut se faire à l'aide d'un appareil équipé d'une caméra, notamment d'un téléphone portable avec mise au point disposé dans le plan de visualisation. L'utilisation d'un appareil autre que l'œil permet d'éviter tout danger pour l'œil lié à une intensité lumineuse élevée, notamment dans le cas de l'utilisation d'un laser.

Le procédé peut comporter l'étape consistant à comparer un motif d'interférence généré par l'élément optique diffractif à un motif présent sur l'article, notamment définie par un filigrane, une impression, une métallisation ou une démétallisation ou des microperforations, ou sous une forme non directement appréhendable, par exemple enregistrée sur une puce RFID ou sur un serveur auquel il peut être accédé grâce à un lien présent sur le document.

Le procédé peut comporter l'étape consistant à vérifier que les données du motif d'interférences correspondent bien à des données portées par ailleurs par le document.

Dans le cas de l'observation du motif d'interférences généré par l'élément optique diffractif par un appareil électronique, ce dernier peut être agencé pour analyser automatiquement l'image observée et par exemple la comparer à une information de référence, ou la décrypter pour en extraire une information à comparer à une information de référence, afin de vérifier l'authenticité de l'article, notamment du document.

L'appareil électronique peut être agencé pour analyser le motif d'interférence observé et accéder à une base de données permettant de vérifier l'authenticité de l'article, notamment du document.

L'article, notamment le document, peut être porteur d'une information qui permet d'accéder via un serveur distant à des données de référence qui permettent de vérifier que l'image observée provient d'un élément optique diffractif authentique.

Cette information peut être stockée dans une puce RFID présente sur le document et lue par l'appareil utilisé pour observer le motif d'interférences, par exemple grâce à la technologie NFC.

L'invention pourra être mieux comprise à la lecture de la description détaillée qui va suivre, d'exemples non limitatifs de mise en œuvre de celle-ci, et à l'examen du dessin annexé, sur lequel :
- la figure 1 représente de façon schématique un exemple de document sécurisé selon l'invention,
- la figure 2 est une section selon II-II de la figure 1,
- les figures 3 à 6 sont des vues analogues à la figure 2, de variantes de réalisation de l'exemple de la figure 1,
- la figure 7 représente de façon schématique un autre exemple de document sécurisé selon l'invention,
- la figure 8 est une section selon VIII-VIII de la figure 7,
- la figure 9 représente de façon schématique un autre exemple de document sécurisé selon l'invention,
- la figure 10 est une section selon X-X de la figure 8,
- la figure 11 représente de façon schématique un autre exemple de document sécurisé selon l'invention,
- la figure 12 est une section selon XII-XII de la figure 10,
- la figure 13 est une vue analogue à celle de la figure 12,
- les figures 14 à 20 représentent d'autres exemples de structures de sécurité selon l'invention,
- les figures 21 et 22 représentent, en section, des variantes de structures de sécurité selon l'invention,
- les figures 23 à 26 sont des vues analogues à la figure 2, de variantes de réalisation de l'exemple de la figure 1,
- la figure 27 représente un autre élément de sécurité selon l'invention,
- les figures 28A et 28B représentent des variantes de la microzone non opaque, et
- les figures 29 et 30 illustrent, de façon schématique, la visualisation du motif d'interférences.

Sur les figures, schématiques, les proportions relatives réelles des différents éléments constitutifs n'ont pas été nécessairement respectées, dans un souci de clarté du dessin. Certaines couches peuvent avoir été représentées de façon monolithique dans un souci de simplification, alors qu'elles peuvent être constituées de plusieurs sous-couches en réalité. De plus, certaines couches peuvent être assemblées par l'utilisation de couches adhésives disposées entre elles, qui ne sont pas toujours représentées sur les figures. Enfin, en présence de zones opaques et non opaques juxtaposées, on n'a représenté que schématiquement cette présence avec deux zones seulement disposées côte-à-côte, étant entendu que dans la réalité ces différentes zones seront le plus souvent plus de deux, avec des agencements pouvant être complexes, pour définir un texte ou une image tramée par exemple. L'élément optique diffractif a été représenté de façon très simple et schématique sur les figures. Les reliefs de surface éventuels causés par un éventuel embossage ne sont notamment pas représentés, cela n'exclu en rien leur présence éventuel.

L'article sécurisé 10 représenté aux figures 1 et 2, par exemple un document tel qu'un billet de banque, comporte une structure de sécurité 2 selon l'invention, comportant un élément optique diffractif 40 se superposant au moins partiellement à une microzone non opaque 30.

L'article 10 comporte un substrat 11, notamment en papier, pourvu d'une fenêtre 15 qui donne visuellement accès à l'élément optique diffractif 40.

Dans l'exemple considéré, la microzone non opaque 30 est formée par une microperforation d'axe X réalisée à travers un substrat 18, notamment en papier, du document 10, assemblé avec le substrat 11.

L'élément optique diffractif est réalisé sur un film 43 en matière plastique transparente, qui est assemblé avec un élément de sécurité 20 présentant une zone non opaque 23 superposée au moins partiellement à l'élément optique diffractif 40 et à la microperforation 30.

Le film thermoplastique 43 peut être en polyéthylène téréphtalate (PET).

L'élément optique diffractif 40 génère un motif d'interférences dans un plan de visualisation éloigné.

L'alignement au moins partiel des différentes ouvertures et zones transparentes définit une zone non opaque A qui va de part et d'autre du document sécurisé 1.

On va décrire en se référant aux figures 29 et 30 des exemples de procédés de visualisation de la structure de sécurité 2 selon l'invention.

La visualisation du motif d'interférences de la structure de sécurité 2 se fait par éclairage de la microzone non opaque 30 par une source de lumière 60, dans un plan 62 éloigné de l'élément optique diffractif 40.

La structure de sécurité 2 est, de préférence, disposée de manière à ce que son plan soit orienté orthogonalement à la lumière incidente provenant de la source de lumière 60 et que la microzone non opaque 30 soit de préférence positionnée du côté de la source de lumière 60.

La microzone non opaque 30 permet notamment de viser avec le faisceau incident l'élément optique diffractif 40.

La source de lumière 60 est, de préférence, collimatée.

Comme illustré sur la figure 29, la source de lumière 60 peut être une source de lumière monochromatique, notamment un laser. Le plan de visualisation 62 est alors réel et est positionné en aval de la structure de sécurité 2 par rapport à la source de lumière 60. La visualisation du motif d'interférences 66 peut se faire à l'aide d'un appareil portable, notamment d'un téléphone portable réglé en mode photo ou vidéo et positionné dans le plan de visualisation 62. Le motif d'interférence 66 est visualisé au travers de la microzone non opaque 30.

Comme illustré sur la figure 30, la source de lumière 60 peut être une source polychromatique. Le plan de visualisation 62 est alors virtuel et positionné en amont de la structure de sécurité 2 par rapport à la source de lumière 60. La visualisation du motif d'interférence 66 se fait en observant la source de lumière 60 au travers de la microzone non opaque 30.

L'authentification de la structure de sécurité 2 peut nécessiter l'utilisation d'un filtre 68 positionné en amont ou aval de la structure de sécurité 2. Ce filtre peut permettre de filtrer les longueurs d'onde visibles à l'œil.

L'authentification de la structure de sécurité 2 peut se faire par comparaison du motif d'interférences 66 généré par l'élément optique diffractif 40 avec une ou plusieurs informations additionnelles présentes sur la structure de sécurité 2 ou l'article 10 associé par exemple à un motif de comparaison défini par un filigrane, une impression, une métallisation ou une démétallisation ou des microperforations. La microzone non opaque 30, étant notamment une démétallisation ou une microperforation, peut constituer, au moins partiellement, le motif de comparaison.

L'invention n'est pas limitée à un article sécurisé en particulier, et celui-ci peut être autre qu'un document de valeur, notamment un document d'identité ou une carte. Les substrats 11 et 18 de l'exemple des figures 1 et 2 peuvent ainsi être non fibreux.

L'élément optique diffractif 40 peut être formé sur un film thermoplastique 43 selon l'une des méthodes décrites précédemment. L'épaisseur e de l'élément optique diffractif 40 est, de préférence, inférieure ou égale à 50 µm, mieux inférieure ou égale à 25 µm.

L'élément optique diffractif 40 peut être, comme illustré sur la figure 2, de section plus grande que celle de la microzone non opaque 30.

La microzone non opaque 30 a, de préférence, une section S inférieure à 1000000 µm², mieux inférieure ou égale à 200000 µm², encore mieux comprise entre 10 µm² et 200000 µm², encore mieux comprise entre 5000 µm² et 200000 µm².

La microzone non opaque 30, lorsqu'elle est réalisée sous forme de microperforation, peut être agencée de diverses manières.

Comme illustré sur la figure 14, la microzone non opaque 30 peut avoir une section variable, notamment se rétrécissant en direction de l'élément optique diffractif 40.

On a représenté sur la figure 15 une microzone non opaque 30 formée par une microperforation dont l'axe X forme un angle *α* non nul avec la normale à la surface de la structure de sécurité 2. L'angle *α* peut être compris entre -45° et 45°.

Comme illustré sur la figure 16, la structure de sécurité 2 peut comporter au moins deux microzones non opaques 30₁ et 30₂ débouchant sur la même surface S₁₂, chaque microzone non opaque 30₁ et 30₂ pouvant se superposer à un élément optique diffractif 40₁ ou 40₂ respectif. Cette configuration permet, en faisant varier l'angle de visualisation, de choisir l'élément optique diffractif que l'on souhaite visualiser. Une animation peut le cas échéant s'observer en alternant la visualisation des deux motifs d'interférences.

La microzone non opaque 30 peut être réalisée autrement que sous forme d'une microperforation à travers une couche opaque.

Comme illustré sur la figure 17, la microzone non opaque 30 peut être remplie d'un matériau non opaque transparent, incolore ou non.

Comme illustré sur la figure 18, la microzone non opaque 30 peut être délimitée par une impression 35. La couche 38 sur laquelle est réalisée l'impression peut être un film transparent qui porte, sur la face opposée à l'impression, l'élément optique diffractif 40.

En variante, la microzone non opaque 30 peut être formée par une démétallisation d'une couche métallique 37, comme illustré sur la figure 19.

La structure de sécurité 2 peut comporter un filtre optique placé sur le trajet de la lumière gagnant ou quittant l'élément optique diffractif.

On a représenté sur la figure 20 une structure de sécurité 2 comportant un filtre optique 80, absorbant ou interférentiel, notamment coloré, se superposant à la microzone non opaque 30.

Le filtre 80 peut être positionné en amont ou en aval de l'élément optique diffractif 40. Le filtre 80 permet de sélectionner une ou plusieurs longueurs d'onde de la lumière lors de la visualisation du motif d'interférences. Le filtre permet d'obtenir une personnalisation du motif d'interférence en permettant le choix de la couleur de visualisation.

Comme illustré sur la figure 21, la structure de sécurité 2 peut comporter une pluralité d'éléments optiques diffractifs 40₁, ..., 40ᵢ et des microzones non opaques respectives 30₁,..., 30ᵢ d'axes respectifs X₁,..., Xᵢ, chaque microzone non opaque 30₁ ; ... ; 30ᵢ se superposant à un élément optique diffractif 40₁ ; ... ; 40ᵢ correspondant.

La structure de sécurité 2 peut comporter un élément de sécurité 20 comportant une ou plusieurs zones non opaques 23, chaque zone non opaque se superposant au moins partiellement avec au moins un élément optique diffractif 40₁, ..., 40ᵢ. Une zone non opaque 23 peut se superposer avec au moins deux éléments optiques diffractifs 40₁, ..., 40ᵢ.

Dans la variante représentée à la figure 23, la structure de sécurité 2 comporte une pluralité de filtres colorés 60₁,..., 60ᵢ, notamment de couleurs différentes, se superposant chacun à au moins un élément optique diffractif respectif 40₁, ..., 40ᵢ.

On voit sur la figure 2 notamment que la structure de sécurité 2 peut comporter un élément de sécurité 20 qui se superpose au moins partiellement à l'élément optique diffractif 40 et à la microzone non opaque 30. Plus particulièrement, comme illustré, cet élément de sécurité 20 peut être visible à travers la fenêtre 15 et s'interposer entre le substrat 11 et le film 43 porteur de l'élément optique diffractif 40.

L'élément de sécurité 20 est, de préférence, au moins partiellement opaque, étant par exemple métallisé.

La zone non opaque 23 peut être formée par démétallisation ou perforation.

L'élément 20 peut apporter une sécurité visible à travers la fenêtre 15, par exemple sous la forme d'un motif 50 situé hors de la zone non opaque 23, ce motif 50 étant par exemple formé par impression ou démétallisation, comme illustré à la figure 1.

Le motif 50 est par exemple constitué de caractères alphanumériques, comme illustré sur la figure 1. Il peut s'agir d'un texte renseignant sur le nom de la banque, du pays et/ou sur la valeur de la coupure.

Le motif 50 peut être réalisé conformément à l'enseignement de la demande WO 2006/066927, sous forme de points de trame restituant une image en lumière transmise, une des démétallisations ou perforations du motif 50 pouvant constituer la microzone non opaque 30.

Le motif 50 se retrouve, de préférence, en partie ou totalement dans le motif d'interférence 66 généré par l'élément optique diffractif 40. Par exemple, sur la figure 1, le motif 50 représentant la valeur de la coupure se retrouve dans le motif d'interférence qui représente également la valeur de la coupure, la typographie pouvant être identique ou différente.

D'une façon générale, dans le cas d'un élément de sécurité 20 comportant une couche métallisée, en tant que métaux utilisables, on peut citer l'aluminium, le cuivre, l'or, le fer, l'argent, le chrome, le nickel, le zinc, le cadmium, le bismuth et leurs alliages et oxydes.

L'élément de sécurité 20 peut se présenter sous la forme d'un patch, d'un fil ou d'un foil de sécurité.

Dans le cas ou l'élément de sécurité 20 est un fil de sécurité, sa largeur peut être relativement faible, de préférence inférieure ou égale à 10 mm.

La fenêtre 15 peut être réalisée par découpe et avoir un contour de toute forme, par exemple circulaire, elliptique ou polygonal, comme illustré sur la figure 1, notamment en forme de polygone régulier ou non.

La fenêtre 15 peut être unique sur le document ou ce dernier peut en comporter plusieurs. Dans ce cas, les fenêtres 15 peuvent être disposées sur une même face du document ou sur des faces opposées.

La fenêtre 15 peut être formée en modifiant par exemple l'accumulation des fibres sur la toile de formation et la microzone non opaque 30 peut être formée notamment à l'aide de micro-aiguilles ou par jet d'eau, de préférence par ablation laser. Les jets 11, 18 sont par exemple des jets fibreux assemblés en phase humide.

Les deux jets 11, 18 présentent chacun une épaisseur / comprise par exemple entre 10 et 1000 µm, mieux entre 50 et 700 µm.

Les deux jets 11, 18 peuvent comporter des fibres naturelles et/ou synthétiques.

Les substrats 11 et 18 peuvent encore être non fibreux.

Plus généralement, le document 10 peut présenter une structure multicouche comportant au moins une couche fibreuse et une couche de matière thermoplastique.

De préférence, l'élément optique diffractif 40 est laminé avec l'élément de sécurité 20 avant d'être incorporé dans le document sécurisé 1.

En variante, l'élément optique diffractif 40 est fixé à l'élément de sécurité 20 par collage, à chaud ou à froid. L'adhésif utilisé est par exemple un adhésif transparent de type adhésif polymère tel que NOLAX.

L'ensemble composé de l'élément de sécurité 20 et de l'élément optique diffractif 40 peut être incorporé entre les deux jets 11, 18, l'élément de sécurité 20 se positionnant du côté de la fenêtre 15, comme illustré sur la figure 2.

D'une façon générale, l'article 10 peut comporter divers éléments de sécurité annexes, de premier niveau, deuxième ou troisième niveau. Parmi les éléments de sécurité supplémentaires, certains sont détectables à l'œil, en lumière du jour ou en lumière artificielle, sans utilisation d'un appareil particulier. Ces éléments de sécurité comportent par exemple des fibres ou planchettes colorées, des fils imprimés ou métallisés totalement ou partiellement. Ces éléments de sécurité sont dits de premier niveau.

D'autre type d'éléments de sécurité supplémentaires sont détectables seulement à l'aide d'un appareil relativement simple, tel qu'une lampe émettant dans l'ultraviolet (UV) ou l'infrarouge (IR). Ces éléments de sécurité comportent par exemple des fibres, des planchettes, des bandes, des fils ou des particules. Ces éléments de sécurité peuvent être visibles à l'œil nu ou non, étant par exemple luminescents sous un éclairage d'une lampe de Wood émettant dans une longueur d'onde de 365 nm. Ces éléments de sécurité sont dits de deuxième niveau.

D'autres types d'éléments de sécurité supplémentaires nécessitent pour leur détection un appareil de détection plus sophistiqué. Ces éléments de sécurité sont par exemple capables de générer un signal spécifique lorsqu'ils sont soumis, de manière simultanée ou non, à une ou plusieurs sources d'excitation extérieure. La détection automatique du signal permet d'authentifier, le cas échéant, le document. Ces éléments de sécurité comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces éléments de sécurité sont dits de troisième niveau.

Au moins l'un de ces éléments de sécurité peut définir une information se retrouvant dans le motif d'interférences généré par l'élément optique diffractif 40.

L'élément optique diffractif 40 et la couche 18 définissant la microzone non opaque 30 peuvent être au contact l'un de l'autre, comme c'est le cas notamment dans l'exemple de la figure 2.

En variante, l'élément optique diffractif 40 et la couche 18 définissant la microzone non opaque 30 peuvent être séparés par une ou plusieurs couches intermédiaires.

Par exemple, comme illustré sur la figure 3, le film 43 portant l'élément optique diffractif 40 peut se positionner de façon adjacente au substrat 11 comportant la fenêtre 15, et l'élément de sécurité 20 peut s'interposer entre le film 43 et la microzone non opaque 30.

De préférence et comme illustré sur la figure 23, l'élément optique diffractif 40, notamment le côté du film 43 portant ce dernier, et la couche 18 sont séparés par une structure adhésive protectrice 45 comportant préférentiellement une couche d'un mélange d'un matériau adhésif et d'un matériau HRI. La structure adhésive protectrice 45 permet de solidariser le film 43 portant l'élément optique diffractif 40 et la couche 18. La présence du matériau HRI permet d'empêcher l'atténuation ou l'annulation des effets optiques de l'élément optique diffractif qui pourrait être causé par la superposition de du matériau adhésif avec l'élément optique diffractif 40.

L'élément optique diffractif 40 peut, en variante, porter une couche d'un matériau HRI 47, notamment déposée sur l'élément optique diffractif 40 par vaporisation sous vide, portant elle-même une couche d'un matériau adhésif. Dans ce cas, la couche 47 permet de protéger l'élément optique diffractif 40 contre une atténuation ou une annulation de son effet optique dû à la présence de la structure adhésive. La protection mécanique de ce dernier est obtenue par la couche de matériau adhésif 46.

En variante, comme illustré sur la figure 24, l'élément optique diffractif 40, notamment le côté du film 43 portant ce dernier, et la couche 18 sont séparés par une structure adhésive 46 comportant un matériau adhésif et une structure protectrice 47 comportant un matériau HRI, la structure protectrice 47 étant appliquée sur l'élément optique diffractif 40, notamment sur le côté du film 43 portant l'élément optique diffractif 40 et la structure adhésive 46 étant disposée entre la structure protectrice 47 et la couche 18.

La structure protectrice 47 peut comporter un liant, de préférence sécurisé.

Dans la variante illustrée sur la figure 25, le film 43 et la couche 18 sont séparés par une structure adhésive 46, cette dernière étant située du côté du film 43 ne présentant pas l'élément optique diffractif 40. Une structure protectrice 47 comportant un matériau HRI peut être présente sur l'élément optique diffractif 40, et notamment recouvrir en totalité ce dernier. Cette structure protectrice 47 permet notamment de protéger mécaniquement l'élément optique diffractif 40 lors de l'assemblage de la structure de sécurité 2 avec l'article 10 tout en conservant les propriétés optiques.

Dans la variante illustrée sur la figure 26, le film 43 et la couche 18 sont séparés par une structure protectrice 47 comportant une couche d'un matériau HRI 47a, une couche d'un liant 47b et une structure adhésive 46 comportant un matériau adhésif. La couche de matériau HRI 47a recouvre, de préférence, au moins partiellement l'élément optique diffractif 40 et la couche de liant 47b recouvre, de préférence, la couche de matériau HRI 47a.

De préférence, le liant est sécurisé, notamment par une ou plusieurs substances luminescentes ou absorbantes sous excitation UV, visible et/ou IR. De préférence, les substances luminescentes ou absorbantes ne sont pas diffusantes et la couche de liant 47b est transparente. Les substances luminescentes ou absorbantes sont, de préférence, des particules de tailles nanométriques.

De préférence, les couches 47a, 47b et 46 sont transparentes pour ne pas perturber l'effet optique généré par l'élément optique diffractif.

Le dépôt de la structure protectrice 47 peut se faire par impression sur l'élément optique diffractif 40 comme expliqué dans la demande de brevet FR 2961319, c'est-à-dire que les creux de l'élément optique diffractif 40 sont comblés avec le matériau HRI

La structure protectrice 47 ou la structure adhésive protectrice 45 peuvent comporter des nanoparticules d'oxydes de métal, tel que TiO2, ayant notamment un diamètre compris entre 1 et 100 nm, mieux entre 5 et 25 nm et/ou un vernis transparent et/ou un liant organique réticulable et/ou un dispersant pigmentaire.

L'épaisseur de la structure adhésive protectrice 45 est, de préférence, comprise entre 1 et 10 microns, mieux entre 2 et 5 microns.

De préférence, la structure adhésive 46 ou la structure adhésive protectrice 45 est introduite par les microperforations entre l'élément optique diffractif 40, et/ou le film 43 le portant, et la couche 18. De préférence, comme illustré sur les figures 23 et 24, les couches 46 ou 45 sont introduites de sorte à remplir les microperforations pour les protéger contre l'environnement extérieur, notamment les salissures, comme expliqué dans la demande DE 10 2011 004935.

Comme illustré sur la figure 4, l'élément de sécurité 20 peut se positionner dans la fenêtre 15, le film 43 s'étendant toujours entre les deux jets 11 et 18.

L'élément optique diffractif 40 peut être réalisé dans un film 43 qui s'étend continûment autour de l'élément optique diffractif 40. En variante, le film 43 qui a servi à réaliser l'élément optique diffractif 40 ne s'étend pas au-delà de celui-ci, comme illustré à la figure 5.

Comme illustré sur la figure 6, le film 43 peut se positionner dans la fenêtre 15. Il peut en être de même de l'élément de sécurité 20, lorsque présent.

Comme illustré sur les figures 7 et 8, la structure de sécurité 2 peut comporter un élément optique diffractif 40 et un élément de sécurité 20 présentant une microzone non opaque 30 se superposant au moins partiellement à l'élément optique diffractif 40.

Le premier jet 11 peut présenter une fenêtre 15 et le deuxième jet 18 peut présenter une zone non opaque 32. La fenêtre 15 et la zone non opaque 32 peuvent avoir ou non les mêmes forme et taille et se superposent au moins partiellement avec l'élément optique diffractif 40 et la microzone non opaque 30 de manière à former une zone A transparente traversante sur le document sécurisé 1. La structure de sécurité 2 peut avoir sensiblement la même forme que la fenêtre 15 et se positionner dans cette dernière.

Le document sécurisé 1, représenté à la figure 9, comporte deux substrats 11, 18 constitués par des premier et deuxième jets 11, 18 munis chacun d'une microperforation 30, 16, réalisée de préférence par ablation laser, et reçoivent entre eux un élément optique diffractif 40. L'élément optique diffractif 40 et les deux microperforations 30, 16 se superposent.

Le document sécurisé 1, représenté à la figure 11, comporte un premier substrat 11 formant le premier jet, muni d'une fenêtre 15, et un deuxième substrat 18 formant le deuxième jet, muni d'une microzone non opaque 30. La fenêtre 15 et la microperforation 30 se superposent de manière à former dans le document sécurisé une zone A transparente qui va de par et d'autre du document sécurisé 1 dans laquelle se positionne l'élément optique diffractif 40.

Comme illustré sur la figure 12, en particulier lorsque l'élément optique diffractif 40 est porté par un film thermoplastique 43, l'élément optique diffractif 40 peut se positionner entre les deux jets 11, 18, le film 43 étant directement au contact de ceux-ci.

Comme illustré sur la figure 13, l'élément de sécurité optique 40 peut se positionner entre un substrat 18 et un élément de sécurité 20, le substrat comportant la microzone non opaque 30.

Comme illustré sur la figure 27, l'élément de sécurité 20 peut comporter un motif 50, ici les lettres AW, réalisé par une pluralité de microperforations 19, l'une de ces microperforations pouvant constituer la microzone non opaque 30, par exemple la pointe du A. Le motif AW peut être reproduit sur le motif d'interférences généré par l'élément optique diffractif 40.

La microzone non opaque 40 peut être de diverses formes, notamment circulaire, comme illustré sur la figure 1, ou tout autre, par exemple triangulaire comme illustré sur la figure 28A, ou en forme de croissant, comme illustré sur la figure 28B.

L'invention n'est pas limitée aux exemples illustrés.

Les particularités des exemples illustrés peuvent se combiner au sein de variantes non illustrées.

L'expression « comportant un » est synonyme de « comportant au moins un », sauf lorsque le contraire est spécifié.

## Revendications

1. Structure de sécurité (2) comportant :
- au moins une microzone non opaque (30),
- au moins un élément optique diffractif (40) de type numérique générant au moins un motif d'interférences (66) dans un plan de visualisation (62) éloigné de l'élément optique diffractif (40), superposé au moins partiellement à la microzone non opaque (30), **caractérisée en ce que** la microzone non opaque (30) est de section inférieure ou égale à 1000000 µm2.

2. Structure selon la revendication 1, la microzone non opaque (30) étant définie par une absence de matière au sein d'une couche (18 ; 20) d'un matériau sensiblement opaque.

3. Structure selon la revendication 1 ou 2, la microzone non opaque (30) étant définie par une microperforation ou par une démétallisation et/ou étant délimitée par une impression d'une encre opaque.

4. Structure selon l'une quelconque des revendications précédentes, la microzone non opaque (30) ayant une section inférieure ou égale à 200000 µm², encore mieux comprise entre 10 µm² et 200000 µm², encore mieux comprise entre 5000 µm² et 200000 µm².

5. Structure selon l'une quelconque des revendications précédentes, le motif d'interférences (66) généré par l'élément optique diffractif (40) se retrouvant au moins en partie, mieux en totalité, sur la structure de sécurité (2), ou sur l'article (10) l'incorporant, notamment sous forme d'impression, d'un filigrane, d'un motif généré par des microperforations dont l'une d'elles définit notamment ladite microzone non opaque (30) ou une métallisation ou démétallisation.

6. Structure selon l'une quelconque des revendications précédentes, la microzone non opaque (30) formant un motif se retrouvant sur au moins une partie du motif d'interférences (66), mieux identique ou similaire à celui-ci.

7. Structure selon l'une quelconque des revendications précédentes, comportant une structure adhésive protectrice (45), disposée entre l'élément optique diffractif (40) et un sous-élément portant la microzone non opaque (30), la structure adhésive protectrice (45) comportant notamment un mélange d'un matériau adhésif et d'un matériau HRI ou étant formée notamment d'une couche d'un matériau HRI, de préférence déposée par vaporisation sous vide sur l'élément optique diffractif, et d'une couche d'un matériau adhésif, de préférence .

8. Structure selon l'une quelconque des revendications 7, la structure adhésive protectrice (45) remplissant au moins partiellement, mieux totalement, au moins une microperforation.

9. Structure selon l'une quelconque des revendications 1 à 6, comportant une structure adhésive (46) associée à une structure protectrice (47), disposée entre l'élément optique diffractif (40) et un sous-élément portant la microzone non opaque (30), la structure protectrice (47) comportant notamment un mélange d'un matériau HRI et d'un liant et étant appliquée sur l'élément optique diffractif (40), la structure adhésive (46) étant notamment disposée entre un sous-élément portant la microzone non opaque (30) et la structure protectrice (47), la structure protectrice (47) étant, de préférence, formée de la superposition d'une couche d'un matériau HRI (47a) et d'une couche comportant un liant (47b), la couche comportant un liant (47b) étant disposée sur la couche de matériau HRI (47a), la structure adhésive remplissant notamment au moins partiellement, mieux totalement, au moins une microperforation.

10. Structure selon l'une quelconque des revendications précédentes, l'élément optique diffractif (40) étant formé sur un film thermoplastique (43), de préférence transparent, ayant une épaisseur inférieure ou égal à 50 µm, le film thermoplastique (43) étant notamment laminé avec une couche (20) au moins partiellement opaque définissant ladite microzone non opaque (30), le film thermoplastique (43) étant, de préférence, laminé avec un élément de sécurité (20), notamment un fil ou foil de sécurité, présentant au moins une zone transparente (23) se superposant au moins partiellement avec l'élément optique diffractif (40) et un élément de sécurité notamment sous forme d'impression, d'un filigrane, d'un motif généré par des microperforations ou une métallisation ou démétallisation.

11. Structure selon l'une quelconque des revendications précédentes, comportant une pluralité desdits éléments optiques diffractifs (40) et une pluralité de microzones non opaques (30), notamment se superposant chacune au moins partiellement à au moins un élément optique diffractif (40) respectif.

12. Structure selon l'une quelconque des revendications précédentes, comportant au moins un filtre optique (80), notamment un filtre coloré, se superposant au moins partiellement avec la microzone non opaque (30).

13. Article sécurisé (10) comportant une structure de sécurité (2) selon l'une quelconque des revendications 1 à 26, l'article comportant de préférence :
- un substrat (11), notamment fibreux, présentant au moins une fenêtre (15), cette fenêtre (15) étant au moins partiellement superposée à la fois à l'élément optique diffractif (40) et à la première microzone non opaque (30) ou
- un substrat (11) présentant au moins une deuxième microzone non opaque (16), la deuxième microzone non opaque (16) étant au moins partiellement superposée à la fois à l'élément optique diffractif (40) et à la microzone non opaque (30).

14. Procédé d'authentification d'une structure de sécurité selon l'une quelconque des revendications 1 à 12, comportant les étapes consistant à :
- éclairer l'élément optique diffractif avec une source de lumière (60),
- vérifier, notamment au travers de la microzone non opaque, la présence d'un motif d'interférences (66) dans un plan de visualisation (62) éloigné de l'élément optique diffractif (40), par exemple à l'aide d'un appareil équipé d'une caméra, notamment d'un téléphone portable.

## Patentansprüche

1. Sicherheitsstruktur (2), die Folgendes umfasst:
- mindestens einen nicht opaken Mikrobereich (30),
- mindestens ein diffraktives optisches Element (40) numerischen Typs, das in einer von dem diffraktiven optischen Element (40) entfernten Betrachtungsebene (62) mindestens ein Interferenzmuster (66) erzeugt und das den nicht opaken Mikrobereich (30) mindestens teilweise überlagert, **dadurch gekennzeichnet, dass** der nicht opake Mikrobereich (30) einen Querschnitt kleiner als oder gleich 1000000 µm² aufweist.

2. Struktur nach Anspruch 1, wobei der nicht opake Mikrobereich (30) durch fehlende Materie innerhalb einer Schicht (18; 20) eines im Wesentlichen opaken Materials definiert ist.

3. Struktur nach Anspruch 1 oder 2, wobei der nicht opake Mikrobereich (30) durch eine Mikroperforation oder durch eine Demetallisierung definiert ist und/oder durch einen Aufdruck einer opaken Tinte abgegrenzt wird.

4. Struktur nach einem der vorhergehenden Ansprüche, wobei der nicht opake Mikrobereich (30) einen Querschnitt kleiner als oder gleich 200000 µm², vorzugsweise zwischen 10 µm² und 200000 µm², vorzugsweise zwischen 5000 µm² und 200000 µm² aufweist.

5. Struktur nach einem der vorhergehenden Ansprüche, wobei sich das durch das diffraktive optische Element (40) erzeugte Interferenzmuster (66) mindestens teilweise, vorzugsweise vollständig, auf der Sicherheitsstruktur (2) oder auf dem Gegenstand (10), der diese einschließt, wiederfindet, insbesondere in Form eines Aufdrucks, eines Filigrans, eines Musters, das durch Mikroperforationen, von denen eine insbesondere den nicht opaken Mikrobereich (30) definiert, oder eine Metallisierung oder Demetallisierung erzeugt wird.

6. Struktur nach einem der vorhergehenden Ansprüche, wobei der nicht opake Mikrobereich (30) ein Muster bildet, das sich auf mindestens einem Teil des Interferenzmusters (66) wiederfindet und das vorzugsweise mit diesem identisch oder diesem ähnlich ist.

7. Struktur nach einem der vorhergehenden Ansprüche, die eine schützende Klebestruktur (45) umfasst, die zwischen dem diffraktiven optischen Element (40) und einem Unterelement, das den nicht opaken Mikrobereich (30) trägt, angeordnet ist, wobei die schützende Klebestruktur (45) insbesondere eine Mischung aus einem Klebematerial und einem HRI-Material umfasst oder insbesondere vorzugsweise durch eine Schicht aus einem HRI-Material, die vorzugsweise durch Vakuumaufdampfung auf dem diffraktiven optischen Element abgeschieden ist, und eine Schicht aus einem Klebematerial gebildet ist.

8. Struktur nach einem der vorhergehenden Ansprüche 7, wobei die schützende Klebestruktur (45) mindestens eine Mikroperforation mindestens teilweise, vorzugsweise vollständig, ausfüllt.

9. Struktur nach einem der Ansprüche 1 bis 6, die eine mit einer schützenden Struktur (47) assoziierte Klebestruktur (46) umfasst, die zwischen dem diffraktiven optischen Element (40) und einem Unterelement, das den nicht opaken Mikrobereich (30) trägt, angeordnet ist, wobei die schützende Struktur (47) insbesondere eine Mischung aus einem HRI-Material und einem Bindemittel umfasst und auf das diffraktive optische Element (40) aufgebracht ist, wobei die Klebestruktur (46) insbesondere zwischen einem Unterelement, das den nicht opaken Mikrobereich (30) trägt, und der schützenden Struktur (47) angeordnet ist, wobei die schützende Struktur (47) vorzugsweise durch das Überlagern einer Schicht aus einem HRI-Material (47a) und einer Schicht, die ein Bindemittel (47b) umfasst, gebildet ist, wobei die Schicht, die ein Bindemittel (47b) umfasst, auf der Schicht aus HRI-Material (47a) angeordnet ist, wobei die Klebestruktur insbesondere mindestens eine Mikroperforation mindestens teilweise, vorzugsweise vollständig, ausfüllt.

10. Struktur nach einem der vorhergehenden Ansprüche, wobei das diffraktive optische Element (40) auf einem thermoplastischen Film (43), der vorzugsweise transparent ist, gebildet ist, der eine Dicke kleiner als oder gleich 50 µm aufweist, wobei der thermoplastische Film (43) insbesondere mit einer mindestens teilweise opaken Schicht (20) laminiert ist, die den nicht opaken Mikrobereich (30) definiert, wobei der thermoplastische Film (43) vorzugsweise mit einem Sicherheitselement (20), insbesondere einem Sicherheitsfaden oder einer Sicherheitsfolie, das mindestens einen transparenten Bereich (23) aufweist, der das diffraktive optische Element (40) mindestens teilweise überlagert, und einem Sicherheitselement, insbesondere in Form eines Aufdrucks, eines Filigrans, eines durch Mikroperforationen oder eine Metallisierung oder Demetallisierung erzeugten Musters, laminiert ist.

11. Struktur nach einem der vorhergehenden Ansprüche, die eine Vielzahl der diffraktiven optischen Elemente (40) und eine Vielzahl von nicht opaken Mikrobereichen (30), die insbesondere jeweils mindestens ein jeweiliges diffraktives optisches Element (40) mindestens teilweise überlagern, umfasst.

12. Struktur nach einem der vorhergehenden Ansprüche, die mindestens ein optisches Filter (80), insbesondere ein Farbfilter, umfasst, das den nicht opaken Mikrobereich (30) mindestens teilweise überlagert.

13. Gesicherter Gegenstand (10), der eine Sicherheitsstruktur (2) nach einem der Ansprüche 1 bis 26 umfasst, wobei der Gegenstand vorzugsweise Folgendes umfasst:
- ein Substrat (11), insbesondere ein faseriges, das mindestens ein Fenster (15) aufweist, wobei dieses Fenster (15) sowohl das diffraktive optische Element (40) als auch den ersten nicht opaken Mikrobereich (30) mindestens teilweise überlagert, oder
- ein Substrat (11), das mindestens einen zweiten nicht opaken Mikrobereich (16) aufweist, wobei der zweite nicht opake Mikrobereich (16) sowohl das diffraktive optische Element (40) als auch den nicht opaken Mikrobereich (30) mindestens teilweise überlagert.

14. Verfahren zur Authentifizierung einer Sicherheitsstruktur nach einem der Ansprüche 1 bis 12, das die Schritte umfasst, die aus Folgendem bestehen:
- Beleuchten des diffraktiven optischen Elements mit einer Lichtquelle (60),
- Überprüfen, insbesondere durch den nicht opaken Mikrobereich, des Vorhandenseins eines Interferenzmusters (66) in einer von dem diffraktiven optischen Element (40) entfernten Betrachtungsebene (62), beispielsweise mit Hilfe eines Apparats, der mit einer Kamera ausgerüstet ist, insbesondere eines Mobiltelefons.

## Claims

1. A security structure (2) comprising:
- at least one non-opaque micro-region (30),
- at least one diffractive optical element (40) of the digital type generating at least one interference pattern (66) in an image-forming plane (62) at a distance from the diffractive optical element (40), superposed, at least partially, onto the non-opaque micro-region (30), **characterized in that** the non-opaque micro-region (30) has a cross section that is less than or equal to 1000000 µm².

2. The structure as claimed in claim 1, the non-opaque micro-region (30) being defined by the absence of material within a layer (18 ; 20) of a substantially opaque material.

3. The structure as claimed in either of claims 1 and 2, the non-opaque micro-region (30) being defined by a micro-perforation or a de-metallization, and/orbeing bounded by printing with an opaque ink.

4. The structure as claimed in any one of the preceding claims, the non-opaque micro-region (30) having a cross section less than or equal to 200000 µm², or better in the range between 10 µm² and 200000 µm², or even better in the range between 5000 µm² and 200000 µm².

5. The structure as claimed in any one of the preceding claims, the interference pattern (66) generated by the diffractive optical element (40) being found, at least in part, or better in its entirety, on the security structure (2), or on the article (10) incorporating it, notably in the form of a printed feature, of a watermark, of a pattern generated by micro-perforations, one of which defines notably said non-opaque micro-region (30), or a metallization or de-metallization.

6. The structure as claimed in any one of the preceding claims, the non-opaque micro-region (30) forming a pattern being found on at least a part of the interference pattern (66), preferably identical or similar to the latter.

7. The structure as claimed in any one of the preceding claims, comprising a protective adhesive structure (45), disposed between the diffractive optical element (40) and a sub-element carrying the non-opaque micro-region (30), the protective adhesive structure (45) comprising notably a mixture of an adhesive material and of an HRI material, or the protective adhesive structure (45) being formed notably of a layer of an HRI material, preferably deposited by vacuum evaporation on the diffractive optical element, and of a layer of an adhesive material.

8. The structure as claimed in claim 7, the protective adhesive structure (45) filling, at least partially, or better completely, at least one micro-perforation.

9. The structure as claimed in any one of claims 1 to 6, comprising an adhesive structure (46) associated with a protective structure (47), disposed between the diffractive optical element (40) and a sub-element carrying the non-opaque micro-region (30), the protective structure (47) comprising preferably a mixture of an HRI material and of a binder and being applied to the diffractive optical element (40), or the adhesive structure (46) being notably disposed between a sub-element carrying the non-opaque micro-region (30) and the protective structure (47), or the protective structure (47) being preferably formed from the superposition of a layer of an HRI material (47a) and of a layer comprising a binder (47b), the layer comprising a binder (47b) being disposed on the layer of HRI material (47a), the adhesive structure filling preferably, at least partially, or better completely, at least one micro-perforation.

10. The structure as claimed in any one of the preceding claims, the diffractive optical element (40) being formed on a thermoplastic film (43), preferably transparent, having a thickness less than or equal to 50 µm, the thermoplastic film (43) being preferably laminated with a layer (20) at least partially opaque defining said non-opaque micro-region (30), the thermoplastic film (43) being preferably laminated with a security element (20), notably a security thread or foil, having at least one transparent region (23) being superposed, at least partially, with the diffractive optical element (40) and a security element notably in the form of a printed feature, of a watermark, of a pattern generated by micro-perforations or a metallization or de-metallization.

11. The structure as claimed in any one of the preceding claims, comprising a plurality of said diffractive optical elements (40) and a plurality of non-opaque micro-regions (30), each notably being superposed, at least partially, onto at least one respective diffractive optical element (40).

12. The structure as claimed in any one of the preceding claims, comprising at least one optical filter (80), notably a colored filter, being superposed, at least partially, with the non-opaque micro-region (30).

13. A secure article (10) comprising a security structure (2) as claimed in any one of claims 1 to 12, the article comprising
- a substrate (11), notably fibrous, having at least one window (15), this window (15) being, at least partially, superposed both onto the diffractive optical element (40) and onto the first non-opaque micro-region (30) or
- a substrate (11) having at least a second non-opaque micro-region (16), the second non-opaque micro-region (16) being, at least partially, superposed both onto the diffractive optical element (40) and onto the non-opaque micro-region (30).

14. A method of authentication of a security structure as claimed in any one of claims 1 to 12, comprising the steps consisting in:
- illuminating the diffractive optical element with a light source (60),
- verifying, notably through the non-opaque micro-region, the presence of an interference pattern (66) in an image-forming plane (62) at a distance from the diffractive optical element (40), for example by means of a device equipped with a camera, notably a mobile telephone.
